# EUROPÄISCHE PATENTSCHRIFT

(11) **EP 0 697 090 B1**
(45) Veröffentlichungstag und Bekanntmachung des Hinweises auf die Patenterteilung: **10.06.1998**
(21) Anmeldenummer: 95911195.6
(22) Anmeldetag: 23.02.1995
(51) Int. Cl.: F28F 3/02, F28F 1/32

(54) **RIPPENROHR-WÄRMEAUSTAUSCHER**
FINNED TUBE HEAT EXCHANGER
ECHANGEUR DE CHALEUR A TUBES A AILETTES

(30) Priorität: 03.03.1994 DE 4406966; 04.02.1995 DE 19503766
(43) Veröffentlichungstag der Anmeldung: 21.02.1996
(73) Patentinhaber: GEA LUFTKÜHLER GmbH, 44809 Bochum (DE)
(72) Erfinder: KRÖGER, Detlev, Gustav, Stellenbosch 7600 (ZA)
(74) Vertreter: Bockermann, Rolf, Dipl.-Ing.
(86) Internationale Anmeldenummer: DE9500239
(87) Internationale Veröffentlichungsnummer: WO9523949

(56) Entgegenhaltungen:
- EP-A- 0 490 210
- FR-A- 328 959
- GB-A- 1 197 449
- US-A- 3 515 207

## Beschreibung

Die Erfindung betrifft einen Rippenrohr-Wärmeaustauscher gemäß den Merkmalen im Oberbegriff des Anspruchs 1.

Der Rippenrohr-Wärmeaustauscher gemäß der DE-PS 34 19 734 ist in der Lage, große Dampfmengen zu kondensieren. Er weist darüberhinaus den Vorteil auf, daß sich an jeder Stelle der Wärmeaustauscherrohre ein Druckausgleich zwischen allen Bereichen des Rohrquerschnitts einstellt. Dadurch ist die Kondensation des Abdampfs in den der Strömungsrichtung der Kühlluft zugekehrten vorderen Rohrabschnitten an exakt derselben Stelle beendet, wie in den in Strömungsrichtung der Kühlluft hinteren Rohrabschnitten. Totzonen können sich somit kaum einstellen. Darüberhinaus werden relativ große Rohrquerschnitte gebildet, so daß die Strömungsdruckverluste infolge des größeren hydraulischen Querschnitts erheblich verringert werden.

Die senkrecht von den Oberflächen der Wärmeaustauscherrohre abstehenden Rippen sind glatt und vorsprungslos ausgebildet.

Gegenüber diesem Rippenrohr-Wärmeaustauscher weist der Rippenrohr-Wärmeaustauscher der DE-OS 19 58 909 in die Rippen zwischen den Wärmeaustauscherrohren integrierte Anlaufkanten auf. Die Anlaufkanten werden durch das Herausdrücken von Flächenabschnitten aus den Ebenen der Rippen gebildet. Dadurch findet die Kühlluft Hindernisse vor. Der Wärmeübergang wird durch diese Maßnahme zwar verbessert, jedoch der Nachteil erkauft, daß sich durch die Anlaufkanten der Druckverlust um ein Mehrfaches erhöht.

Die EP 0 490 210 A1, die als nächstkommender Stand der Technik angesehen wird, offenbart einen Wärmeaustauscher mit parallel zueinander verlaufenden Austauscherrohren schlanken Querschnitts, wobei die Querschnittslänge ein Mehrfaches größer als die Querschnittsbreite bemessen ist. Auf den ebenen Außenseiten der Austauscherrohre erstrecken sich quer zur Längsrichtung der Austauscherrohre entweder parallel zueinander verlaufende U-förmige Rippen oder zu einem Mäanderband vereinigte Rippen. Die Seitenflächen der Rippen sind eben gestaltet.

Die US 3,515,207 zeigt einen Wärmeaustauscher mit parallel zueinander verlaufenden runden Austauscherrohren. Quer zu den in mehreren Reihen parallel nebeneinander verlaufenden Austauscherrohren erstrecken sich Rippen, die aus ebenen quadratischen Abschnitten umfangsseitig der Rohre und aus randseitig der ebenen Abschnitte mit 90° Versetzung zueinander verlaufenden Abschnitten mit zick-zack-förmigen Querschnitten bestehen.

Der Erfindung liegt ausgehend vom Stand der Technik die Aufgabe zugrunde, einen solchen Rippenrohr-Wärmeaustauscher dahingehend zu vervollkommnen, daß der äußere Wärmeübergang zwischen der Kühlluft und den Oberflächen der Wärmeaustauscherrohre ohne wesentliche Erhöhung des Druckverlustes merklich gesteigert werden kann.

Die Lösung dieser Aufgabe besteht nach der Erfindung in den im Anspruch 1 aufgeführten Merkmalen.

Danach sind die Rippen auf mindestens einer Seitenfläche mit eine zick-zack-förmige Konfiguration aufweisenden Luftleitnuten versehen. Trotz der zick-zack-förmigen Konfiguration haben die Luftleitnuten aber generell eine Erstreckung quer zur Längsrichtung der wärmeaustauscherrohre. Sie sind an den Rippenenden offen und erlauben es somit der Kühlluft, in den Luftleitnuten zu strömen, wobei durch die zick-zack-förmige Konfiguration ein deutlich verbesserter äußerer Wärmeübergang zwischen der Kühlluft und der Oberfläche der Wärmeaustauscherrohre erreicht wird, ohne daß die Druckverluste merklich erhöht werden.

Die Luftleitnuten können sich über die gesamte Seitenfläche einer Rippe erstrecken. Vorzugsweise sind sie durch entsprechende Prägung beidseitig einer Rippe vorgesehen. In diesem Fall liegen sich dann die Luftleitnuten benachbarter Rippen frontal einander gegenüber.

Die erfindungsgemäß konfigurierten Rippen können einzeln an jedem Wärmeaustauscherrohr vorgesehen sein. Besonders vorteilhaft ist es aber, wenn zwei nebeneinander verlaufende Wärmeaustauscherrohre durch Rippen mit zick-zack-förmig verlaufenden Luftleitnuten stegartig verbunden sind. Es kann sich hierbei um Einzelrippen oder um wellenförmige bzw. U- oder trapezförmig geprägte Rippenbänder handeln.

Obwohl es denkbar ist, daß die Luftleitnuten wellenförmig gekrümmt sind, wird eine bevorzugte Ausführungsform gemäß Anspruch 2 darin gesehen, daß die zueinander abgewinkelten Nutenabschnitte der Luftleitnuten geradlinig verlaufen. Die Nutenabschnitte sind dabei bevorzugt gleich lang ausgebildet.

Zur besseren Luftführung ist es nach Anspruch 3 zweckmäßig, wenn zwei aufeinander folgende und im Winkel zueinander angeordnete Nutenabschnitte einer Luftleitnute durch einen bogenförmigen Übergangsabschnitt stufenlos miteinander verbunden sind. Vorteilhaft ist jeder Übergangsabschnitt kreisbogenförmig gekrümmt. Die Radien der Übergangsabschnitte sind zweckmäßig identisch ausgebildet.

Eine besonders vorteilhafte Ausführungsform der Rippengestaltung wird in den Merkmalen des Anspruchs 4 erblickt.

Hierbei handelt es sich entweder um Einzelrippen, die über die Befestigungsleisten an den Wärmeaustauscherrohren festgelegt sind, oder die Rippen bilden Bestandteil von wellen-, U- oder trapezförmigen Rippenbändern, welche über die Befestigungsleisten mit den Wärmeaustauscherrohren verbunden sind.

Die in den einzelnen Feldern vorgesehenen, zueinander parallelen Nutenabschnitte der Luftleitnuten verlaufen bei dieser Ausführungsform nicht nur zick-zack-förmig in der Längsebene jeder Rippe, sondern auch im Winkel zu der generellen Längserstreckung einer Rippe. Die Erzeugung der Felder mit den Nutenabschnitten der Luftleitnuten sowie der durch die besondere räumliche Lage der Felder gebildeten geneigten schlanken dreiecksförmigen Übergangsbereiche von den Feldern auf die Befestigungsleiste kann in bevorzugter Weise auf einer hierfür geeigneten Prägemaschine durchgeführt werden.

Obwohl es möglich ist, die Längskanten der Felder in unterschiedlichen Winkeln zu den Parallelebenen einerseits bzw. zu der die Längskanten der Rippen schneidenden Ebene andererseits anzuordnen, sehen die Merkmale des Anspruchs 5 vor, daß diese Winkel gleich groß bemessen sind.

Um eine möglichst wirbelfreie Umlenkung der Kühlluft in den Luftleitnuten zu gewährleisten, weisen entsprechend Anspruch 6 die Übergangsabschnitte einen Radius von 1,5 mm bis 3 mm auf.

Weiter hat es sich bei internen Versuchen herausgestellt, daß optimale Wärmeübergangsbedingungen insbesondere dann herrschen, wenn nach Anspruch 7 der Abstand zweier senkrecht zu der Symmetrielinie einer Luftleitnute verlaufender Querebenen, welche in Längsrichtung einer Luftleitnute aufeinander folgende Krümmungsmittelpunkte schneiden, etwa 7,5 mm bis 25 mm, bevorzugt etwa 10 mm, beträgt.

Darüberhinaus kann eine weitere Optimierung der Wärmeübergangsbedingungen dann erzielt werden, wenn gemäß Anspruch 8 der Schnittpunkt der Mittellinien von zwei aufeinander folgenden Nutenabschnitten einer Luftleitnute im Abstand von etwa 2,5 mm bis 5 mm, bevorzugt etwa 3,5 mm, von der Symmetrielinie einer Luftleitnute angeordnet ist.

Aufgrund des Abstands der zwei aufeinander folgende Krümmungsmittelpunkte einer Luftleitnute schneidenden Querebenen und des Abstands der Schnittpunkte der Mittellinien von zwei aufeinander folgenden Nutenabschnitten von der Symmetrielinie beträgt der Abstand zwischen jeweils einer einen Krümmungsmittelpunkt schneidenden Querebene und den Schnittpunkten der angrenzenden Mittellinien der Nutenabschnitte mit der Symmetrielinie etwa 3 mm bis 10 mm, bevorzugt etwa 7,5 mm.

Desweiteren ist es erfindungsgemäß von Vorteil, wenn nach Anspruch 9 die Luftleitnuten einen halbkreisförmigen Querschnitt mit einem Radius und einer Tiefe von etwa 1 mm bis 2 mm, bevorzugt etwa 1,5 mm, aufweisen.

Der gleichmäßige Verlauf der Luftleitnuten - bevorzugt auf beiden Seitenflächen der Rippen - wird entsprechend Anspruch 10 dadurch optimiert, daß der Abstand der Mittellinien zweier benachbarter Luftleitnuten etwa 4,5 mm bis 6 mm, bevorzugt etwa 5,0 mm, beträgt. Dadurch ergibt sich ein Verhältnis des Abstands zweier in Längsrichtung einer Luftleitnute aufeinander folgende Krümmungsmittelpunkte schneidender Querebenen zu dem Abstand der Mittellinien zweier benachbarter Luftleitnuten von etwa 3,5-4,5 : 1, bevorzugt 4 : 1.

Schließlich kann eine weitere Verbesserung der Wärmeübergangsbedingungen gemäß Anspruch 11 dadurch erfolgen, daß der Abstand zweier benachbarter Rippen etwa 2 mm bis 4 mm, bevorzugt etwa 3 mm, beträgt.

Die Erfindung ist nachfolgend anhand von in den Zeichnungen veranschaulichten Ausführungsbeispielen näher erläutert. Es zeigen:
- Figur 1: im Schema einen vertikalen Querschnitt durch einen Abschnitt eines Rippenrohr- Wärmeaustauschers;
- Figur 2: eine Teilansicht auf den Rippenrohr-Wärmeaustauscher gemäß dem Pfeil II der Figur 1;
- Figur 3: in vergrößerter Darstellung den Ausschnitt III der Figur 1;
- Figur 4: im Schema in vergrößertem Maßstab den Verlauf einer Luftleitnute;
- Figur 5: einen vergrößerten Querschnitt durch die Darstellung der Figur 3 entlang der Linie V-V;
- Figur 6: in der Perspektive einen Abschnitt eines U-förmig konfigurierten Rippenbands;
- Figur 7: eine Seitenansicht auf das Rippenband der Figur 6 und
- Figur 8: eine Draufsicht auf das Rippenband der Figur 6.

Mit 1 ist in den Figuren 1 bis 3 ein Teilbereich eines Rippenrohr-Wärmeaustauschers zur Kondensation der Abdämpfe großer Turbinenanlagen mittels Kühlluft bezeichnet.

Der Rippenrohr-Wärmeaustauscher 1 weist mehrere parallel im Abstand A nebeneinander angeordnete Wärmeaustauscherrohre 2 mit einem länglichen Querschnitt auf. Die Wärmeaustauscherrohre 2 sind durch Rippen 3 miteinander verbunden, die sich parallel zur Strömungsrichtung SR der Kühlluft erstrecken und durch geeignete Fixierleisten senkrecht auf den seitlichen Oberflächen 4 der Wärmeaustauscherrohre 2 befestigt sind.

Die Figur 1 zeigt, daß die Länge L des Querschnitts der Wärmeaustauscherrohre 2 um ein Mehrfaches größer als die Breite B bemessen ist.

Die im Abstand Al von 3 mm zueinander angeordneten Rippen 3 (Figuren 2 und 5) besitzen auf beiden Seitenflächen 5 in zick-zack-förmiger Konfiguration parallel nebeneinander verlaufende und in Strömungsrichtung SR der Kühlluft durchgehende, an den Rippenenden 6 offene Luftleitnuten 7, die durch eine entsprechende Prägung der Rippen 3 mit einer Dicke D von etwa 0,1 mm bei Aluminium oder Kupfer bzw. etwa bis 0,5 mm bei Stahl gebildet sind (Figuren 1 bis 5).

Jede Luftleitnute 7 setzt sich aus geradlinig verlaufenden Nutenabschnitten 8 und jeweils zwei aufeinander folgende Nutenabschnitte 8 stufenlos miteinander verbindenden bogenförmigen Übergangsabschnitten 9 zusammen (Figuren 1, 3 und 4). Die Figur 4 zeigt dabei in vergrößerter Darstellung anhand der verstärkt hervorgehobenen Mittellinien 10 zweier aufeinander folgender Nutenabschnitte 8 die geometrischen Verhältnisse einer Luftleitnute 7.

Danach ist zu erkennen, daß die bogenförmigen Übergangsabschnitte 9 halbkreisförmig gekrümmt sind. Die Krümmungsmittelpunkte 11 der Übergangsabschnitte 9 liegen hierbei im Abstand von der Symmetrielinie SL der Luftleitnute 7. Die Übergangsabschnitte 9 besitzen einen Radius R1 von 1,5 mm bis 3 mm. Der Abstand A2 von zwei aufeinander folgende Krümmungsmittelpunkte 11 schneidenden Querebenen (E) beträgt 10 mm. Der Schnittpunkt 12 der Mittellinien 10 von zwei aufeinander folgenden Nutenabschnitten 8 ist im Abstand A3 von 3,5 mm von der Symmetrielinie SL angeordnet.

Aus der Figur 5 ist noch ersichtlich, daß die Luftleitnuten 7 einen halbkreisförmigen Querschnitt mit einem Radius R und einer Tiefe T von 1,5 mm aufweisen.

Der Abstand A4 der Mittellinien 10 zweier benachbarter Luftleitnuten beträgt 5,0 mm (Figuren 1 und 5).

Das U-förmig konfigurierte Rippenband 13 der Figuren 6 bis 8 besteht aus einer Vielzahl von Rippen 3a und die Rippen 3a verbindenden Befestigungsleisten 14, 14a, welche zugleich auch der Festlegung des Rippenbands 13 an den Wärmeaustauscherrohren 2 dienen. Die sich in der Ebene El-El erstreckenden Befestigungsleisten 14 verlaufen parallel zu den in der Ebene E2-E2 angeordneten Befestigungsleisten 14a.

Die Rippen 3a sind in Längsrichtung in mehrere zick-zack-förmig aufeinander folgende Felder 15 mit jeweils parallelen Nutenabschnitten 8a aufgegliedert. Die Nutenabschnitte 8a bilden auch hier, wie bei der Ausführungsform der Figuren 1 bis 5, Bestandteile von über die Länge der Rippen 3a durchgehenden Luftleitnuten 7a.

Die Längskanten 16, 17 der Felder 15 verlaufen sowohl im Winkel α, α1 zu den sich in den parallelen Ebenen E1-E1, E2-E2 erstreckenden Befestigungsleisten 14, 14a als auch im Winkel β, β1 zu der die Längskanten 18, 19 jeder Rippe 3a schneidenden Ebene E3-E3. Die Winkel α, α1, β, β1 betragen 14°.

Durch die um zwei durch den Flächenschwerpunkt FSP der Felder 15 verlaufenden Achsen erfolgende Ausprägung der schräg im Raum liegenden Felder 15 werden in Längsrichtung der Rippen 3a schlanke dreieckförmige Bereiche 20 zwischen den Längskanten 16, 17 der Felder 15 und den Längskanten 18, 19 der Rippen 3a gebildet.

Ansonsten entspricht die Ausbildung der Rippen 3a und der an den Rippen 3a ausgeprägten Luftleitnuten 7a der Ausbildung der Rippen 3 sowie der Luftleitnuten 7 der Ausführungsform der Figuren 1 bis 5, so daß auf eine nochmalige Erläuterung verzichtet werden kann.

## Patentansprüche

1. Rippenrohr-Wärmeaustauscher, insbesondere zur Kondensation der Abdämpfe großer Turbinenanlagen mittels Kühlluft, welcher mit parallelen Rippen (3, 3a) versehene Wärmeaustauscherrohre (2) aufweist, die einen länglichen Querschnitt besitzen, dessen Länge (L) um ein Mehrfaches größer als seine Breite (B) bemessen ist, wobei sich die Rippen (3, 3a) quer zur Längsrichtung der Wärmeaustauscherrohre (2), d.h. im Betrieb parallel zur Strömungsrichtung der Kühlluft erstrecken und Strömungsleiteinrichtungen (7, 7a) aufweisen, **dadurch gekennzeichnet**, daß als Strömungsleiteinrichtungen mehrere Luftleitnuten (7, 7a) vorgesehen sind, die auf mindestens einer senkrecht zur längeren Oberfläche (4) der Wärmeaustauscherrohre erstreckende Seitenfläche (5) der Rippen (3, 3a) ausgeprägt sind, in zick-zack-förmiger Konfiguration parallel nebeneinander verlaufen, sich durchgehend in Längsrichtung der Rippen (3, 3a) und im Betrieb längs der Strömungsrichtung der Kühlluft erstrecken und an den Rippenenden offen sind.

2. Rippenrohr-Wärmeaustauscher nach Anspruch 1, **dadurch gekennzeichnet,** daß die zueinander abgewinkelten Nutenabschnitte (8, 8a) der Luftleitnuten (7, 7a) geradlinig verlaufen.

3. Rippenrohr-Wärmeaustauscher nach Anspruch 1 oder 2, **dadurch gekennzeichnet,** daß zwei aufeinander folgende Nutenabschnitte (8, 8a) einer Luftleitnute (7, 7a) durch einen bogenförmigen Übergangsabschnitt (9) stufenlos miteinander verbunden sind.

4. Rippenrohr-Wärmeaustauscher nach einem der Ansprüche 1 bis 3, **dadurch gekennzeichnet,** daß die Rippen (3a) an beiden Längskanten (18, 19) mit in parallelen Ebenen (E1-E1, E2-E2) sich erstreckenden, in entgegengesetzte Richtungen weisenden Befestigungsleisten (14, 14a) versehen sind in Längsrichtung in mehrere zick-zack-förmig aufeinanderfolgende Felder (15) mit jeweils parallelen Nutenabschnitten (8a) aufgegliedert sind, wobei die Längskanten (16, 17) der Felder (15) sowohl im Winkel (α, α1) zu den Parallelebenen (E1-E1, E2-E2) als auch im Winkel (β, β1) zu der beide Längskanten (18, 19) einer Rippe (3a) schneidenden Ebene (E3-E3) verlaufen.

5. Rippenrohr-Wärmeaustauscher nach Anspruch 4, **dadurch gekennzeichnet,** daß die Winkel (α, α1; β, β1) gleich groß bemessen sind.

6. Rippenrohr-Wärmeaustauscher nach einem der Ansprüche 3 bis 5, **dadurch gekennzeichnet,** daß die Übergangsabschnitte (9, 9a) einen Radius (R1) von 1,5 mm bis 3 mm aufweisen.

7. Rippenrohr-Wärmeaustauscher nach einem der Ansprüche 3 bis 6, **dadurch gekennzeichnet,** daß der Abstand (A2) zweier in Längsrichtung einer Luftleitnute (7, 7a) aufeinander folgende Krümmungsmittelpunkte (11) der Übergangsabschnitte (9) schneidender Querebenen (E) etwa 7,5 mm bis 25 mm, bevorzugt etwa 10 mm, beträgt.

8. Rippenrohr-Wärmeaustauscher nach einem der Ansprüche 3 bis 7, **dadurch gekennzeichnet,** daß der Schnittpunkt (12) der Mittellinien (10) von zwei aufeinander folgenden Nutenabschnitten (8, 8a) einer Luftleitnute (7, 7a) im Abstand (A3) von etwa 2,5 mm bis 5 mm, bevorzugt etwa 3,5 mm, von der Symmetrielinie (SL) einer Luftleitnute (7, 7a) angeordnet ist.

9. Rippenrohr-Wärmeaustauscher nach einem der Ansprüche 1 bis 8, **dadurch gekennzeichnet,** daß die Luftleitnuten (7, 7a) einen halbkreisförmigen Querschnitt mit einem Radius (R) und einer Tiefe (T) von etwa 1 mm bis 2 mm, bevorzugt etwa 1,5 mm, aufweisen.

10. Rippenrohr-Wärmeaustauscher nach einem der Ansprüche 1 bis 9, **dadurch gekennzeichnet,** daß der Abstand (A4) der Mittellinien (10) zweier benachbarter Luftleitnuten (7, 7a) etwa 4,5 mm bis 6 mm, bevorzugt etwa 5,0 mm, beträgt.

11. Rippenrohr-Wärmeaustauscher nach einem der Ansprüche 1 bis 10, **dadurch gekennzeichnet,** daß der Abstand (A1) zweier benachbarter Rippen (3, 3a) etwa 2 mm bis 4 mm, bevorzugt etwa 3 mm, beträgt.

## Claims

1. A finned-tube heat exchanger, more particularly for condensation of the waste vapours from large turbine installations by cooling air, the heat exchanger comprising tubes (2) with parallel fins (3, 3a) and having an elongate cross-section whose length (L) is a multiple greater than its width (B), the fins (3, 3a) extending transversely to the longitudinal direction of the heat-exchanger tubes (2), i.e. parallel to the direction of flow of the cooling air in operation, and comprising flow guide devices (7, 7a), characterised in that the flow guide devices are a number of air guide slots (7, 7a) formed by embossing on at least one side surface (5) of the fins (3, 3a) at right angles to the longer surface (4) of the heat exchanger tubes, the air guide slots extending in a zigzag configuration parallel to one another and being continuous in the longitudinal direction of the fins (3, 3a) and along the direction of flow of the cooling air in operation and being open at the fin ends.

2. A finned-tube heat exchanger according to claim 1, characterised in that the portions (8, 8a) of the air guide slots (7, 7a) bent at an angle to one another extend in straight lines.

3. A finned-tube heat exchanger according to claim 1 or 2, characterised in that two successive portions (8, 8a) of an air guide slot (7, 7a) are steplessly interconnected by an arcuate transition portion (9).

4. A finned-tube heat exchanger according to any of Claims 1 to 3, characterised in that the ribs (3a) are provided at both longitudinal edges (18, 19) with securing strips (14, 14a) extending in parallel planes (E1-E1, E2-E2) in opposite directions, and in the longitudinal direction the ribs are divided into a number of successive zigzag compartments (15) each with parallel slot portions (8a), the longitudinal edges (16, 17) of the compartments (15) extending at an angle (α, α1) to the parallel planes (E1-E1, E2-E2) and also at an angle (β, β1) to the two longitudinal edges (18, 19) of a plane (E3-E3) intersecting a rib (3a).

5. A finned-tube heat exchanger according to claim 4, characterised in that the angles (α, α1; β, β1) are made equal.

6. A finned-tube heat exchanger according to any of claims 3 to 5, characterised in that the transitional portions (9, 9a) have a radius (R1) of 1.5 mm to 3 mm.

7. A finned-tube heat exchanger according to any of claims 3 to 6, characterised in that the distance (A2) between two centres of curvature (11), following one another in the longitudinal direction of an air guide slot (7, 7a), of the transverse planes (E) intersecting the transition portions (9) is about 7.5 mm to 25 mm, preferably about 10 mm.

8. A finned-tube heat exchanger according to any of claims 3 to 7, characterised in that the point of intersection (12) of the centre lines (10) of two successive portions (8, 8a) of an air guide slot (7, 7a) are disposed at a distance (A3) of about 2.5 mm to 5 mm, preferably about 3.5 mm, from the line of symmetry (SL) of an air guide slot (7, 7a).

9. A ribbed-pipe heat exchanger according to any of claims 1 to 8, characterised in that the air guide slots (7, 7a) have a semicircular cross-section with a radius (R) and a depth (T) of about 1 mm to 2 mm, preferably about 1.5 mm.

10. A finned-tube heat exchanger according to any of claims 1 to 9, characterised in that the distance (A4) between the centre lines (10) of two neighbouring air guide slots (7, 7a) is about 4.5 mm to 6 mm, preferably about 5.0 mm.

11. A finned-tube heat exchanger according to any of claims 1 to 10, characterised in that the distance (A1) between two neighbouring ribs (3, 3a) is about 2 mm to 4 mm, preferably about 3 mm.

## Revendications

1. Echangeur de chaleur du type à tubes à ailettes, notamment pour la condensation des vapeurs de sortie d'installations de turbines de grande taille, au moyen d'un air de refroidissement, qui comporte des tubes (2), qui sont pourvus d'ailettes parallèles (3,3a) et qui possèdent une section transversale allongée, dont la longueur (L) est dimensionnée de manière à être égale à un multiple de sa largeur (B), les ailettes (3,3a) s'étendant transversalement par rapport à la direction longitudinale des tubes (2) de l'échangeur de chaleur, c'est-à-dire, en fonctionnement, parallèlement à la direction de circulation de l'air de refroidissement, et des dispositifs de guidage d'écoulement (7,7a), caractérisé en ce qu'il est prévu, comme dispositifs de guidage d'écoulement, plusieurs rainures de guidage d'air (7,7a), qui sont formées par gaufrage sur au moins une surface latérale (5) des nervures (3,3a), qui s'étend perpendiculairement à la surface la plus longue (4) des tubes de l'échangeur de chaleur, et qui sont parallèles côte-à-côte selon une configuration en zig-zag et s'étendent dans la direction longitudinale des ailettes (3,3a) et, en fonctionnement, dans la direction d'écoulement de l'air de refroidissement et sont ouvertes au niveau des extrémités des ailettes.

2. Echangeur de chaleur à tubes à ailettes selon la revendication 1, caractérisé en ce que les sections (8,8a), coudées les unes par rapport aux autres, des rainures (7,7a) de guidage de l'air sont rectilignes.

3. Echangeur de chaleur à tubes à ailettes selon la revendication 1 ou 2, caractérisé en ce que deux sections successives (8,8a) d'une rainure (7,7a) de guidage de l'air sont reliées entre elles d'une manière non étagée par une section de jonction en forme de coude (9).

4. Echangeur de chaleur à tubes à ailettes selon l'une des revendications 1 à 3, caractérisé en ce que les nervures (3a) sont pourvues, sur les deux bords longitudinaux (18,19), de barrettes de fixation (14,14a) qui s'étendent dans des plans parallèles (E1-E1, E2-E2), dans des directions opposées, et sont subdivisées, dans la direction longitudinale, en plusieurs ensembles (15), qui se succèdent selon une disposition en zig-zag et comportent des sections respectivement parallèles (8a) de rainures, les bords longitudinaux (16,17) des ensembles (15) s'étendant d'une part en faisant un angle (a, α1) par rapport aux plans parallèles (E1-E1, E2-E2), ainsi qu'en faisant un angle (β, β1) par rapport au plan (E3-E3) qui recoupe les deux bords longitudinaux (18,19) d'une ailette (3a).

5. Echangeur de chaleur à tubes à ailettes selon la revendication 4, caractérisé en ce que les angles (α, α1; β, β1) sont choisis égaux.

6. Echangeur de chaleur à tubes à ailettes selon l'une des revendications 3 à 5, caractérisé en ce que les sections de jonction (9,9a) possèdent un rayon (R1) compris entre 1,5 mm et 3 mm.

7. Echangeur de chaleur à tubes à ailettes selon l'une des revendications 3 à 6, caractérisé en ce que la distance (A2) de deux plans transversaux (E) qui passent par des centres de courbure (11) qui se succèdent dans la direction longitudinale d'une rainure (7,7a) de guidage de l'air, des sections de jonction (9) est comprise entre approximativement 7,5mm et 25 mm, et de préférence est égale à environ 10 mm.

8. Echangeur de chaleur à tubes à ailettes selon l'une des revendications 3 à 7, caractérisé en ce que le point d'intersection (12) des lignes médianes (10) de deux sections successives (8,8a) d'une rainure (7,7a) de guidage de l'air est situé à une distance (A3) d'environ 2,5 mm à 5 mm et de préférence égale à environ 3,5 mm, de l'axe de symétrie (SL) d'une rainure (7,7a) de guidage de l'air.

9. Echangeur de chaleur à tubes à ailettes selon l'une des revendications 1 à 8, caractérisé en ce que les rainures (7,7a) de guidage de l'air possèdent une section transversale de forme semi-circulaire ayant un rayon (R) et une profondeur (T) comprise entre environ 1 mm et 2 mm et égale de préférence à environ 1,5 mm.

10. Echangeur de chaleur à tubes à ailettes selon l'une des revendications 1 à 9, caractérisé en ce que la distance (A4) des lignes médianes (10) de deux rainures voisines (7,7a) de guidage de l'air est comprise entre approximativement 4,5 mm et 6 mm et de préférence est égale à environ 5,0 mm.

11. Echangeur de chaleur à tubes à ailettes selon l'une des revendications 1 à 10, caractérisé en ce que la distance (Al) des deux ailettes voisines (3,3a) est comprise entre environ 2 mm et 4 mm et est égale de préférence à environ 3 mm.
